# EUROPÄISCHE PATENTSCHRIFT

(11) **EP 3 055 472 B1**
(45) Veröffentlichungstag und Bekanntmachung des Hinweises auf die Patenterteilung: **20.09.2017**
(21) Anmeldenummer: 14766403.1
(22) Anmeldetag: 20.08.2014
(51) Int. Cl.: E05C 17/60, E05C 9/18, E05B 65/08, E05D 15/56

(54) **BESCHLAG EINES ZUMINDEST HEBBAREN, VORZUGSWEISE ABER AUCH VERSCHIEBBAREN FLÜGELS VON FENSTERN ODER TÜREN**
FITTING OF AN AT LEAST LIFTABLE, BUT PREFERABLY ALSO DISPLACEABLE WING OF WINDOWS OR DOORS
FERRURE D'UN BATTANT DE FENÊTRES OU DE PORTES AU MOINS RELEVABLES, MAIS DE PRÉFÉRENCE ÉGALEMENT COULISSANTS

(30) Priorität: 07.10.2013 DE 202013008784 U
(43) Veröffentlichungstag der Anmeldung: 17.08.2016
(73) Patentinhaber: Siegenia-Aubi KG, 57234 Wilnsdorf (DE)
(72) Erfinder: BERENS, Wolfgang, 54427 Kell am See (DE); BIERBRAUER, Thomas, 66709 Weiskirchen (DE); SCHREINER, Stefan, 54421 Hinzert-Pölert (DE)
(86) Internationale Anmeldenummer: PCT/EP2014/067731
(87) Internationale Veröffentlichungsnummer: WO 2015/051940

(56) Entgegenhaltungen:
- DE-A1- 3 343 774
- KR-Y1- 200 397 177

## Beschreibung

Die Erfindung betrifft einen Beschlag eines zumindest hebbaren, vorzugsweise aber auch verschiebbaren Flügels von Fenstern oder Türen nach dem Oberbegriff des Anspruchs 1. Insbesondere bezieht sich die Erfindung dabei auf eine Verschlussvorrichtung mit einem am Flügel angeordneten Betätigungsgestänge, welches eine Treibstange aufweist, die zum Absenken des Flügels mittels einer Betätigungshandhabe abwärts verschiebbar ist.

Das Absenken bewirkt aufgrund des Eigengewichts des Flügels demzufolge ein dichtendes Verschließen des Flügels zum Rahmen.

In der Regel werden hebbare Flügel nach dem Anheben zusätzlich verstellt, insbesondere nach der Seite hin verschoben. Sie geben damit beispielsweise bei einer Tür eine Durchtrittsöffnung frei. In der Schließlage muss der Flügel gegenüber dem festen Rahmen möglichst abgedichtet sein. Zu diesem Zweck ist er mit Dichtleisten od. dgl. ausgestattet, die bei abgesenkten Flügeln an entsprechenden Gegendichtflächen des festen Rahmens anliegen. Demnach befinden sich nicht nur am oberen und unteren Ende, sondern auch an den beiden Längsholmen solche Dichtleisten. Wird der Flügel lediglich angehoben, so kommen zwar die obere und untere Dichtung, jedoch nicht die seitliche Dichtung frei. Soll dieser Flügel wieder abgesenkt werden, so wirkt die Reibung der Dichtungen der Absenkbewegung entgegen. Bei einem leichten und hohen Flügel kann diese Reibung dazu führen, dass diese der Absenkbewegung derart entgegenwirkt, dass der Flügel nicht oder zumindest nicht vollständig abgesenkt wird. Am Ende der Absenkbewegung müssten zudem auch noch die quer verlaufenden Dichtungen angepresst werden.
Um diesen Zustand zu vermeiden, ist durch die DE 29 920 094 U1 eine Vorrichtung bekannt geworden, die eine Zwangsabsenkung des Flügels bewirkt. Sie besteht im Wesentlichen aus einem Schiebeelement mit einem hebbaren, vorzugsweise aber auch bewegbaren Flügel eines Fensters oder einer Tür und mit einer Führungsschiene. Dabei befindet sich am Flügel ein Betätigungsgestänge, welches eine Treibstange aufweist, die zum Absenken des Flügels mittels eines Betätigungsorgans abwärts verschiebbar ist. Der Beschlag weist eine Verschlussvorrichtung auf, welche kuppelbar mit dem Betätigungsgestänge ist und über einen Treibstangenabschnitt verfügt, der entgegen der Treibstange des Betätigungsgestänges bewegbar ist, wobei an dem Treibstangenabschnitt ein Riegel vorgesehen ist, der in der Verschlussposition in Eingriff mit einem Riegeleingriff steht und an einer Anlagekante des Riegeleingriffes anliegt, wobei der Riegeleingriff unmittelbar einer der Führungsschienen zugeordnet ist.

Zur Erreichung eines erhöhten Einbruchschutzes bei gleichzeitigem Zwangsabsenken des Flügels, ist in dem Ausführungsbeispiel eine Absenkvorrichtung in Eingriff mit einem Riegeleingriff, welche zugleich eine Verriegelung in Verschieberichtung bildet. Aufgrund der Anforderungen, eine Verriegelung bei gleichzeitiger Zwangsabsenkung zu bewirken, sind bei dieser Beschlagsvariante zusätzliche Verriegelungsmechanismen erforderlich um den Flügel auch gegen Verschieben zu sichern und den Einbruchsschutz zu erhöhen. Die bekannte Ausführungsvariante, welche zusätzliche Baueinheiten erfordert, erweist sich mittels großen Bauteileaufwands als kostenaufwendig und anspruchsvoll in der Montage.

Ein Beschlag dieser Art ist ebenfalls durch die WO 2009/116843 A2 bekannt geworden. Die bekannte Vorrichtung weist dabei einen Beschlag eines verschiebbaren Flügels von Fenstern oder Türen auf, bei welchem bei Betätigung einer Betätigungshandhabe der verschiebbare Flügel zum Öffnen in eine abgestellte Lage eines benachbarten Flügels oder eines Festfeldes bewegbar ist.
Zum Verschließen des verschiebbaren Flügels am Rahmen, weist die Betätigungshandhabe einen Schwenkriegel auf, der mit Ansteuern des Flügels beim Anschlagen an den Rahmen in eine Drehbewegung versetzt wird und in einen am Rahmen angeordneten Riegeleingriff eingreift.

Da es sich bei dem bekannten Beschlag ausschließlich um ein schiebbaren und nicht hebbaren Flügels eines Fensters oder einer Tür mit anschließendem Verschieben handelt, ist eine automatische Absenkungsvorrichtung nicht verwirklicht. Des Weiteren erweist sich die Verschlussvorrichtung in der Herstellung als aufwendig und ist damit auch kostenaufwendig. Außerdem sind die Verriegelungselemente im geöffneten Zustand am Flügel vorspringend sichtbar, was sich nachteilig in der Optik auswirkt und eine mögliche Verletzungsgefahr beim Durchgang der Öffnung einer Tür oder aber auch beim Reinigen darstellt.

Aus der bekannten Vorrichtung geht auch keine zusätzliche Spaltlüftungsvorrichtung hervor.

Der Erfindung liegt die Aufgabe zugrunde, eine Vorrichtung zur Erleichterung und Unterstützung bei der Bedienung des Fensters oder der Tür von einer geöffneten Abstelllage eines hebbaren, vorzugsweise bewegbaren Flügels in die Schließlage mit erhöhten Einbruchschutz, sowie eine Spaltlüftung des Flügels zum Rahmen herzustellen, die kostengünstig ist und die auf einfache, schnelle, sichere und präzise Weise mit wenig Bauraum montiert und justiert werden kann, wobei alle möglichen Ausführungsvarianten abgedeckt werden sollen.

Zur Lösung dieser Aufgabe ist ein Beschlag eines zumindest hebbaren, vorzugsweise aber auch bewegbaren Flügels eines Fensters oder einer Tür, mit einer Laufschiene vorgesehen, wobei sich am vertikalen Flügelholm innerhalb einer Beschlagnut des Flügels ein Betätigungsgestänge befindet, welches eine Treibstange aufweist, die zum Absenken des Flügels mittels eines Betätigungsorgans abwärts verschiebbar ist, und über eine Eckumlenkung die Verschiebung auf mindestens einen gekuppelten Laufwagen überträgt.

Dabei weist der Beschlag eine Verschlussvorrichtung auf, welche mittels eines Gehäuses an dem Betätigungsgestänge innerhalb der Beschlagnut befestigt und über ein Führungsteil kuppelbar mit dem Betätigungsgestänge ist, wobei das Führungsteil mit Betätigung der Treibstange des Betätigungsgestänges bewegbar ist und einen an dem Führungsteil von einer Mitnehmerführung gesteuerten und am Gehäuse der Verschlussvorrichtung über einen Drehpunkt drehbar gelagerten Schwenkriegel von einer verdeckt im Gehäuse innerhalb des Betätigungsgestänges befindlichen Öffnungsposition entgegen der Richtung zum Absenken des Flügels in ein freies Betätigungsfeld einer Verschlussposition überführt, wobei der Schwenkriegel eine erste Kulisse aufweist, die beim Übergang in die Verschlussposition formschlüssig mit einem an dem Blendrahmen befestigten, mit dem Riegeleingriff angeordneten Zapfen in Eingriff steht, und wobei der Schwenkriegel eine zweite Kulisse aufweist, die nahezu parallel zur ersten Kulisse verlaufend von dem Drehpunkt entfernteren Ende angeordnet in Eingriff mit dem Zapfen eine Spaltöffnungsposition bildet.

In vorteilhafter Weise ist das Gehäuse der Verschlussvorrichtung aus zwei symmetrisch ausgestaltenden Gehäuseschalen gebildet, wobei die längsseitige Wand zumindest einer Gehäuseschale mit einem zu einer längsseitigen Öffnung der Gehäuseschale parallel zur Wand angeordneten Steg auf der Fläche der Gehäuseschale die Führung für das Führungsteil bildet. Die Ausgestaltung benötigt kein weiteres zur Führung des Führungsteils bildendes Bauteil und ist in der Länge so ausgebildet, dass die Hubbewegung des Führungsteils vollständig und die des Schwenkriegels nahezu vollständig verdeckt im Gehäuse integriert ist. Dadurch können mögliche Verschmutzungen, die einen leichtgängigen und gewünschten Bewegungsablauf beeinträchtigen ausgeschlossen werden, so dass die Lebensdauer der Konstruktion erhöht wird.

Zur einfachen Gestaltung und Verbindung bei der Montage, sind die Gehäuseschalen vorzugsweise kraftschlüssig über eine Nietverbindung als ein einteiliges Bauteil mit dem Gehäuse verbunden. Mittel zur Befestigung am Gehäuse ermöglicht in vorteilhafter und einfacher Weise die form- und/oder kraftschlüssige Befestigung an das Betätigungsgestänge. Aufgrund der einfachen Gestaltung und Montage der Verschlussvorrichtung an das Betätigungsgestänge, sind nach Bedarf ein oder mehrere Verschlussvorrichtungen am Betätigungsgestänge zu befestigen.

Eine kompakte, leichtgängige und nahezu spielfreie Verstellung der beweglichen Bauteile der Verschlussvorrichtung wird dadurch erreicht, dass die Gehäuseschalen bildenden Wandungen, damit auch die längsseitige Wand, einen inneren Abstand zwischen den Gehäuseschalen bildet, wobei sich der Abstand aus der jeweiligen Materialdicke des Führungsteils und des Schwenkriegels im bewegungsgekoppelten Einbauzustand ergibt. Durch diese Ausgestaltung sind keine zusätzlichen, den Abstand bildende Bauteile erforderlich.

Eine leichte und stabile Kupplung des Bewegungsapparats der Verschlussvorrichtung zum Betätigungsgestänge wird dadurch erreicht, dass das Führungsteil aus der Öffnung des Gehäuses in Richtung Betätigungsgestänge ragend einen Mitnehmer aufweist, der mit einem Ausschnitt der Treibstange des Betätigungsgestänges formschlüssig kuppelbar ist.

Dass der Schwenkriegel am Drehpunkt beidseitig vorspringende Zapfen aufweist, die in einer Bohrung der Gehäuseschalen drehbar gelagert sind, erweist sich als wesentliche Montageerleichterung. Außerdem lässt sich durch die einfache Herstellung der Bohrung präzise der Drehpunkt des Schwenkriegels bestimmen, was sich beim Übergang von der Öffnungsposition in eine Verschlussposition mit Schwenken des Schwenkriegels in den Riegeleingriff insofern als Vorteilhaft erweist, dass sich eine Nachjustierung der Verschlussvorrichtung bei Einhaltung der Montagevorgaben erübrigt.

Ein besonders vorteilhaftes Merkmal, bei Erreichen der Verschlussposition, insbesondere aber bei Erreichen der Spaltöffnungsposition ist, dass der Schwenkriegel auf der zum Führungsteil gerichteten Seite ein L-förmiges Kopplungselement aufweist, welches von der Mitnehmerführung aufgenommen ist und in ausgefahrener Spalt- oder Verschlussposition des Schwenkriegels durch die L-förmige Form der Mitnehmerführung in Formschluss mit dem L-förmigen Kopplungselement ein manuelles Drehen verhindert. Das Lösen der Spaltöffnungsposition wird ausschließlich nur über die Bedienungshandhabe mit Übertrag auf das Betätigungsgestänge erreicht. Ein Öffnen durch unbefugten manuellen Eingriff auf die Verschlussvorrichtung, lässt sich aufgrund des Formschlusseingriffs des Schwenkriegels zum Riegeleingriff nicht erreichen.

Eine weitere vorteilhafte Ausgestaltung sieht vor, dass die Kulisse des Schwenkriegels um den Drehpunkt in einem Radius verläuft, welche den Flügel beim Überführen in die Verschlussposition gegen den Rahmen andrückt und festhält. Zur Erreichung einer, durch die angeordneten Dichtleisten am Flügel dichtenden Verschlussposition, und dass der Flügel selbst bei nicht selbständiger Absenkung durch sein Eigengewicht absenkt, wird durch den Verlauf der Kulisse bewirkt. Außerdem wird sowohl ein Anpressdruck als auch eine Zwangsabsenkung des Flügels zum Rahmen erreicht.

Zur Erzielung eines klein aufbauenden Gehäuses der Verschlussvorrichtung, was sich in vorteilhafter Weise auf die Kosten des Betätigungsgestänges auswirkt, sind die freien Enden des Schwenkriegels vorzugsweise um den Drehpunkt kreisbogenförmig oder zumindest in einem Radius verlaufend ausgebildet. Das hat den Vorteil, dass das Gehäuse schmaler ausgebildet und die Eingriffstiefe des Riegeleingriffs für den Schwenkriegel reduziert werden kann. Je nach Ausführung des Fensters oder der Tür vorzunehmende Ausfräsungen am Flügel und/ oder am Rahmen zur Aufnahme der Verschlussvorrichtung und des Riegeleingriffs, sind mit geringer Materialbearbeitung einfach auszugestalten.

Einfach in der Herstellung und damit kostengünstig, ist der aus einem abgewinkelten Bandmaterial gefertigte Riegeleingriff, wobei die im rechten Winkel zur Grundplatte abgewinkelten, eine U-Form bildenden Platten die Aufnahme für den Zapfen herstellen und über eine Nietverbindung den Zapfen kraftschlüssig verbinden. Durch die einteilige Ausgestaltung erhält der Riegeleingriff eine hohe Festigkeit und hält Belastungen beispielsweise im Einbruchsfall stand.

Ein reibungsloses und geräuscharmes Einschwenken des Schwenkriegels in den am Riegeleingriff angeordneten Zapfen wird dadurch erreicht, dass der Zapfen eine Rolle aufweist, die zwischen den Platten drehbar gelagert ist. Des Weiteren sind dazu am Schwenkriegel zumindest im Eingriffsbereich des Riegeleingriffs die Außenkanten abgerundet, wobei der Abstand zwischen den Platten der Materialstärke des Schwenkriegels angepasst ist.

Zum Ausgleich von möglichen Fertigungsungenauigkeiten, beispielsweise bei der Herstellung des Fensters oder der Tür oder bei der Montage des Beschlags, ist am Riegeleingriff eine einfache Justiervorrichtung vorgesehen, die eine stufenweise Einstellbarkeit sowohl in der Höhe, als auch im Andruck ermöglicht. Dazu weist der Riegeleingriff auf der zum vertikalen Flügelholm gerichteten Seite eine Zahnung auf, die sich mit einer Zahnung an einer Befestigungsplatte bei Befestigung durch Befestigungselemente in Eingriff befindet.

Außerdem hat es sich als vorteilhaft auf die Funktion, Montage und Kosten des Beschlags erwiesen, dass die Verschlussvorrichtung unabhängig vom Beschlag am Betätigungsgestänge des Fensters oder der Tür montierbar ist. Je nach Größe und Gewicht des Fensters oder der Tür kann unabhängig vom Beschlag die Verschlussvorrichtung auch mehrmals am Betätigungsgestänge montiert werden, um im Bedarfsfall die Anzugskraft und den Einbruchswiderstand zu erhöhen.

Weitere vorteilhafte Ausgestaltungen ergeben sich aus den Zeichnungen. Es zeigt:
- Fig. 1: das schließseitige Ende eines Hebe-Schiebeflügels mit zugehörigem festen Rahmen aus Sicht der Rauminnenseite in der Vorderansicht,
- Fig. 2: eine Draufsicht auf die Stirnseite des schließseitigen Endes dieses Flügels,
- Fig. 3: eine perspektivische Darstellung einer Ausführungsform einer erfindungsgemäßen Verschlussvorrichtung bei geöffneten Gehäuse und des Riegeleingriffs in einer Verschlusseingriffsposition,
- Fig. 4: eine perspektivische Darstellung der Verschlussvorrichtung bei geöffneten Gehäuse und des Riegeleingriffs in einer Verschlusseingriffsposition nach Fig. 3 und ein Ausschnitt der beweglichen Formschlussverbindung des Schwenkriegels mit dem Führungsteil,
- Fig. 5: eine Vorderansicht der Verschlussvorrichtung in Verschlusseingriffsposition des Schwenkriegels mit dem Riegeleingriff nach Fig. 3,
- Fig. 6: eine perspektivische Darstellung der Verschlussvorrichtung mit einem Schwenkriegel in einer mit dem Riegeleingriff befindlichen Spaltlüftungseingriffsposition,
- Fig. 7: eine Vorderansicht der Verschlussvorrichtung in Spaltlüftungseingriffsposition des Schwenkriegel mit dem Riegeleingriff nach Fig. 6,
- Fig. 8: eine vergrößerte Vorderansicht der Verschlussvorrichtung in Spaltlüftungseingriffsposition des Schwenkriegel mit dem Riegeleingriff nach Fig. 7,
- Fig. 9: eine Vorderansicht des Betätigungsgestänges mit der als eine Baueinheit bildenden Verschlussvorrichtung in Eingriff des Schwenkriegels mit einem weiteren Betätigungsgestänge angeordneten Riegeleingriff in Spaltlüftungseingriffsposition nach einem Ausführungsbeispiel der möglichen Ausführungsvarianten eines Fensters oder einer Tür,
- Fig. 10: eine perspektivische Ansicht des Ausführungsbeispiels eines Fensters oder einer Tür nach der Fig. 9 und
- Fig. 11: eine Auflistung von Ausführungsvarianten, die entsprechend der Ausführungsbeispiele ihren Einsatz finden.

In einem festen Rahmen 1 ist ein Flügel 2 im Sinne des Pfeils 3 hebbar und anschließend in Pfeilrichtung 4 verschiebbar, wobei der Pfeil 4 die Öffnungsrichtung symbolisiert. Das Heben erfolgt in bekannter Weise mittels einer als Griff ausgebildeten Bedienungshandhabe 5, die hierzu im Sinne des Pfeils 6 der Drehbewegung verschwenkt wird. Die Drehbewegung wird über ein in einer Beschlagnut 20 angeordnetes Betätigungsgestänge 7 bekannter Bauart auf eine Treibstange 8 übertragen. Das Befestigungsgestänge 7 ist ebenfalls in bekannter Weise über eine untere Eckumlenkung 9 mit einem vorderen Laufwagen 10 gekuppelt. Eine Verbindungsstange 11 führt zu einem zweiten nicht dargestellten hinteren Laufwagen. Die Fig. 1 der Zeichnung zeigt ein Fenster oder eine Tür mit einem feststehenden Rahmen 1 und einen ortsfest montierten nicht gezeigten Flügel bzw. festes Türfeld. Außerdem ist das Fenster oder die Tür mit einem beweglichen Flügel 2 ausgestattet. Über eine Drehbewegung 6 der Betätigungshandhabe 5 wird die Treibstange 8 im Sinne des Pfeils 12 in Schieberichtung nach oben verschoben. Dies bewirkt eine Verschiebung der bei dem Laufwagen 10 gegenüber dem unteren Flügelende in
Schieberichtung des Pfeils 13. Eine zwischen dem Laufwagen 10 und dem unteren Flügelende geschaltete bekannte Schubvorrichtung beispielsweise mit Laschen oder Hubnocken, bewirkt gleichzeitig das Anheben des Flügels 2 in Pfeilrichtung 3 der Heberichtung gegenüber dem Laufwagen 10 bzw. dem festen Rahmen 1.

Der Flügel 2 ist an seinem unteren Ende beispielsweise über zwei in den unteren Querholm eingelassenen Dichtleisten 14 und 15 gegenüber dem festen Rahmen 1 abgedichtet, wobei diese Dichtleisten 14, 15 beim Ausführungsbeispiel an horizontale Schenkel einer Laufschiene 16 dichtend angedrückt sind. Obere Dichtleisten 17 und 18 sind bei abgesenktem Flügel 2 am zugeordneten Profilende einer oberen Führungsschiene 19 angepresst. Entsprechende Dichtleisten befinden sich auch an den Vertikalholmen des Flügels 2. Wenn der Flügel 2 zunächst lediglich angehoben, also an seiner Ebene verschoben wird, kommen zwar die unteren und oberen Dichtleisten 14, 15, 17 und 18 frei, jedoch bleiben die Dichtleisten an den Vertikalholmen unter Spannung. Dementsprechend ist sowohl das Anheben als auch das Absenken des Flügels 2 bei reiner Hebe-Senkbewegung innerhalb der Flügelebene mit einer entsprechend starken Reibung verbunden. Die Reibung kann dabei so stark sein, dass sich ein hoher, schmaler und leichter Flügel bei Freigabe seines Absenkhubs allein unter seinem Eigengewicht nicht von selbst absenkt. Des Weiteren besteht ebenfalls bei schmalen und leichten Flügeln in Verschlussposition nach Fig. 1 bis 5 die Möglichkeit den Flügel 2 anzuheben und entsprechend auszuhebeln. Um einem möglichen Aushebeln entgegenzuwirken, gleichzeitig aber auch alle Ausführungsvarianten nach Fig. 11 mit einem erhöhten Einbruchschutz bei gleichzeitigem zwangsweisen Absenken auszugestalten, ist die neuerungsgemäße Verschlussvorrichtung 21 am schließseitigen oberen und unteren Flügel 2 montiert, wobei je nach Ausführungsvariante dafür vorgesehene Riegeleingriffe 22 konzipiert sind.

Wesentliche Elemente dieses Beschlags sind die bereits erwähnten und die in der Regel im Folgenden beschriebenen Bauteile, wie das am schließseitigen Flügelvertikalholm 23 vorhandene Betätigungsgestänge 7 mit der Treibstange 8, ein Riegeleingriff 22 und schließlich nach Fig. 3 bis Fig. 8 die Verschlussvorrichtung 21 mit einem Führungsteil 24 und einem Schwenkriegel 29. Das Betätigungsgestänge 7 weist vorzugsweise an seinem oberen und unteren Enden in der Treibstange 8 einen Ausschnitt 43 auf, der mit einem der Verschlussvorrichtung 21 angeordneten Mitnehmer 42 in einer formschlüssigen Verbindung steht, wodurch die Hubübertragung auf die Verschlussvorrichtung 21 erfolgt.

Nach Fig. 2 weist der Beschlag die Verschlussvorrichtung 21 auf, welche mittels eines Gehäuses 26 an dem Betätigungsgestänge 7 innerhalb der Beschlagnut 20 befestigt und über das Führungsteil 24 kuppelbar mit dem Betätigungsgestänge 7 ist. Das Führungsteil 24 ist mit Betätigung der Treibstange 8 des Betätigungsgestänges 7 bewegbar und überführt den an dem Führungsteil 24 von einer Mitnehmerführung 27 gesteuerten und am Gehäuse 26 der Verschlussvorrichtung 21 über einen Drehpunkt 28 drehbar gelagerten Schwenkriegel 29, von einer verdeckt im Gehäuse 26 innerhalb des Betätigungsgestänges 7 befindlichen Öffnungsposition entgegen der Richtung zum Absenken des Flügels 2 in ein freies Betätigungsfeld 30 einer Verschlussposition. Dazu weist der Schwenkriegel 29 eine erste Kulisse 31 auf, die beim Übergang in die Verschlussposition nach Fig. 3 bis Fig. 5 formschlüssig mit einem an dem Rahmen 1 befestigten dem Riegeleingriff 22 angeordneten Zapfen 32 in Eingriff steht. Des Weiteren weist der Schwenkriegel 29 eine zweite Kulisse 33 auf, die nahezu parallel zur ersten Kulisse 31 verlaufend am von dem Drehpunkt 28 entfernteren Ende 34 angeordnet in Eingriff mit dem Zapfen 32 eine Spaltöffnungsposition bildet.

Das Gehäuse 26 der Verschlussvorrichtung 21 ist aus zwei symmetrisch ausgestalteten Gehäuseschalen 35, 36 nach Fig. 3 und nach Fig. 5 gebildet, wobei die längsseitige Wand 37 der Gehäuseschalen 35, 36 mit einem zu einer längsseitigen Öffnung 38 der Gehäuseschalen 35, 36 parallel zur Wand 37 angeordneten Steg 39 zumindest auf einer Fläche 40 der Gehäuseschalen 35, 36 die Führung für das Führungsteil 24 bildet. Die Ausgestaltung benötigt kein weiteres zur Führung des Führungsteils 24 bildendes Bauteil und ist in der Länge so ausgebildet, dass die Hubbewegung des Führungsteils 24 vollständig und die des Schwenkriegels 29 nahezu vollständig verdeckt im Gehäuse 26 integriert ist.

Die Gehäuseschalen 35, 36 werden kraftschlüssig über eine Nietverbindung als ein einteiliges Bauteil zu dem Gehäuse 26 verbunden. Dazu weisen die Gehäuseschalen 35, 36 nach Fig. 3 vorspringende Nietzapfen 58 und Durchgangsbohrungen 59 auf.
Entsprechende Mittel 56 zur Befestigung am Gehäuse 26 ermöglichen die form- und/oder kraftschlüssige Befestigung an das Betätigungsgestänge 7. Das Mittel 56 ist dabei ein Durchbruch, durch den die Verschlussvorrichtung 21 beispielweise mittels nicht dargestellter Spannstifte an einem Stulpprofil 25 nach Fig. 9 und Fig. 10 quer zur Bewegungsrichtung der Verschlussvorrichtung 21 beweglichen Bauteile und die des Betätigungsgestänges 7 fixiert und beispielweise durch Vernieten befestigt wird. Aufgrund der einfachen Gestaltung und Montage der Verschlussvorrichtung 21 an das Betätigungsgestänge 7, sind nach Bedarf ein oder mehrere Verschlussvorrichtungen 21 am Betätigungsgestänge 7 befestigt.

Der freie Raum zur nahezu spielfreien Bewegung des Führungsteils 24 und des Schwenkriegel 29 nach Fig. 3 und Fig. 4 in dem Gehäuse 26 der Verschlussvorrichtung 21 wird dadurch geschaffen, dass die Gehäuseschalen 35, 36 aufweisenden Wandungen, bestehend aus der längsseitigen Wand 37 und den weiter ummantelnden Wänden, einen inneren Abstand 41 zwischen den Gehäuseschalen 35, 36 bildet, wobei sich der Abstand 41 aus der jeweiligen Materialdicke des Führungsteils 24 und des Schwenkriegels 29 im bewegungsgekoppelten Einbauzustand ergibt. Weitere Abstand bildende Bauteile erübrigen sich durch diese Art der Ausgestaltung.

Gekuppelt wird der Bewegungsapparat der Verschlussvorrichtung 21 mit dem Betätigungsgestänge 7 nach Fig. 3 durch ein am Führungsteil 24 aus der Öffnung 38 des Gehäuses 26 in Richtung Betätigungsgestänge 7 ragenden Mitnehmer 42, der mit dem Ausschnitt 43 der Treibstange 8 des Betätigungsgestänges 7 formschlüssig kuppelbar ist. In diesem Ausführungsbeispiel ist der Mitnehmer 42 im Querschnitt rechteckig ausgebildet, da das Führungsteil 24 aus einem Bandmaterial gefertigt die Form des Mitnehmers 42 bereits vorgibt. Es sind aber auch weitere Formen des Mitnehmers möglich.

Nach Fig. 3 ist am Drehpunkt 28 des Schwenkriegels 29 auf der sichtbaren Seite ein vorspringender Zapfen 44 angeordnet, der aber auf der nicht sichtbaren Seite gegenüber liegend ebenfalls vorspringt. Die vorspringenden Zapfen 44 sind dazu in einer Bohrung 45 der Gehäuseschalen 35, 36 nahezu spielfrei drehbar gelagert.

Mit Erreichen der Spaltöffnungsposition nach Fig. 6 bis Fig. 9, ist der Schwenkriegel 29 über die Kulisse 31 und den Riegeleingriff 22 über den Zapfen 32 vollständig formschlüssig verbunden. Der Schwenkriegel 29 weist auf der zum Führungsteil 24 gerichteten Seite ein L-förmiges Kopplungselement 45 auf, welches von einer Mitnehmerführung 27 aufgenommen ist, wobei in ausgefahrener Verschlussposition des Schwenkriegels 29 durch die L-förmige Form der Mitnehmerführung 27 in Formschluss mit dem L-förmigen Kopplungselement 45 ein manuelles Drehen verhindert wird. Damit wird der Flügel 2 zum Rahmen 1 in Verschlussposition und in Spaltöffnungsposition sicher gehalten. Das Lösen der Verschluss- oder Spaltöffnungsposition wird ausschließlich nur über die Bedienungshandhabe 5 mit Übertrag auf das Betätigungsgestänge 7 erreicht. Ein Öffnen durch unbefugten manuellen Eingriff auf die Verschlussvorrichtung 21 ist aufgrund des Formschlusseingriffs des Schwenkriegels 29 zum Riegeleingriff 22 nicht möglich.

Die Kulissen 31, 33 des Schwenkriegels 29 nach Fig. 3 und Fig. 6 verlaufen um den Drehpunkt 28 in einem Radius. Durch die einfache Formgebung wird der Flügel 2 beim Überführen in die Verschlusslage gegen den Rahmen 1 angedrückt und festgehalten. Außerdem erreicht man durch den kreisförmigen Verlauf der Kulissen 31, 33, dass selbst bei nicht selbstständiger Absenkung des Flügels 2 durch sein Eigengewicht aufgrund durch Reibung der angeordneten Dichtleisten am Flügel 2 zum Rahmen 1 in die Verschlussposition sowohl ein Anpressdruck als auch eine kontrollierte Zwangsabsenkung erfolgt.

Wie nach Fig. 8 in gestrichelter Kontur des Schwenkriegels 29 dargestellt, sind zur Erzielung eines klein aufbauenden Gehäuses 26 und damit der Verschlussvorrichtung 21 die freien Enden 46, 47 des Schwenkriegels 29 vorzugsweise um den Drehpunkt 28 kreisbogenförmig oder zumindest in einem Radius verlaufend ausgebildet. Mit weniger benötigtem Raum des Bewegungsmechanismus kann das Gehäuse 26 schmaler ausgebildet werden, so dass auch mit Anpassung des Schwenkriegels 29 die Eingriffstiefe des Riegeleingriffs reduziert werden kann. Je nach Ausführung des Fensters oder der Tür sind vorzunehmende Ausfräsungen am Flügel 2 oder am Rahmen 1 zur Aufnahme der Verschlussvorrichtung 21 und des Riegeleingriffs 22 mit geringer Materialbearbeitung einfach zu gestalten.

Gefertigt wird der Riegeleingriff 22 aus einem metallischem Bandmaterial, wobei beispielsweise nach Fig. 3 die abgewinkelten Platten 49, 50 in einem rechten Winkel zur Grundplatte 48 verlaufen. Die tragenden Platten 49, 50 bilden zur Grundplatte 48 eine U-Form und nehmen durch an den jeweiligen freien Enden angeordnete Bohrungen den Zapfen 32 auf, welcher über eine kraftschlüssige Verbindung vorzugsweise einer Nietverbindung mit den Platten 49, 50 in kraftschlüssiger Verbindung steht. Durch die einteilige Ausgestaltung erhält der Riegeleingriff 22 eine hohe Festigkeit und hält Belastungen beispielsweise im Einbruchsfall stand.

Ein reibungsloses und geräuscharmes Einschwenken des Schwenkriegels 29 in den am Riegeleingriff 22 angeordneten Zapfen 32 wird dadurch erreicht, dass der Zapfen 32 nach Fig. 3 und Fig. 8 eine Rolle 51 aufweist, die zwischen den Platten 49, 50 drehbar gelagert ist. Die Rolle 51 kann aus einem Kunststoffmaterial oder aus einem Metall gefertigt sein. Außerdem ist der Schwenkriegel 29 zumindest im Eingriffsbereich mit dem Riegeleingriff 22 an den Außenkanten 57 abgerundet ausgebildet. Vorzugsweise ist der Abstand 52 zwischen den Platten 49, 50 der Materialstärke des Schwenkriegels 29 angepasst und erlaubt ein reibungsloses Einschwenken in den Riegeleingriff 22.

Zum Ausgleich von möglichen Fertigungsungenauigkeiten beispielsweise bei der Herstellung des Fensters oder der Tür oder bei der Montage des Beschlags, ist am Riegeleingriff 22 eine einfache Justiervorrichtung vorgesehen, die eine stufenweise Einstellbarkeit sowohl in der Höhe als auch im Andruck ermöglicht. Dazu weist der Riegeleingriff 22 an der Grundplatte 48 nach Fig. 8 auf der zum vertikalen Flügelholm 23 gerichteten Seite eine Zahnung 53 auf, die mit einer Zahnung 54 an einer Befestigungsplatte 55 eine formschlüssige Verbindung eingeht. Das Lösen mit der Möglichkeit zur Verstellung und das Verbinden der formschlüssigen Verbindung erfolgt über nicht dargestellte Befestigungselemente beispielsweise Schrauben, welche zur Verstellung ein Langloch 60 des Riegeleingriffs 22 an der Grundplatte 48 durchgreifen und in mindestens eine nicht dargestellte Bohrung der Befestigungsplatte 55 eingreifen.

Die dargestellten Ausführungsbeispiele nach Fig. 9 und 10 zeigen weitere mögliche Einbauvarianten von Fenster und Türen anhand von aufgezeigten Betätigungsgestängen 7 auf und unterscheiden sich von dem Ausführungsbeispiel der Fig. 1 dadurch, dass das Fenster oder die Tür jeweils zwei hebbare und anschließend in Pfeilrichtung 61 verschiebbare nicht dargestellte bewegliche Flügel aufweist, wobei der Pfeil 61 die Öffnungsrichtung des Fensters oder der Tür symbolisiert. Das Heben und das Verschieben erfolgen in bekannter Weise mittels des Griffs ausgebildeter Bedienungshandhabe 5 und Betätigungsgestänge 7, sowie weiterer Beschlagbauteile wie zu Fig. 1 voran beschrieben. Die Fig. 9 und Fig. 10 weist ein erstes Betätigungsgestänge 7 mit zumindest einer Verschlussvorrichtung 21 und ein dem gegenüber liegendes, in Wirkverbindung stehendes weiteres Betätigungsgestänge 7 mit zumindest einem Riegeleingriff 22 auf. Die Fig. 9 und Fig. 10 zeigen mindestens eines der nach Fig. 11 möglichen Ausführungsvarianten auf, die durch die Verschlussvorrichtung 21 abgedeckt werden kann.

### Bezugszeichenliste

- 1: Rahmen
- 2: Flügel
- 3: Heberichtung
- 4: Öffnungsrichtung
- 5: Bedienungshandhabe
- 6: Drehbewegung
- 7: Betätigungsgestänge
- 8: Treibstange
- 9: Eckumlenkung
- 10: Laufwagen
- 11: Verbindungsstange
- 12: Schieberichtung
- 13: Schieberichtung
- 14: Dichtleiste
- 15: Dichtleiste
- 16: Laufschiene
- 17: Dichtleiste
- 18: Dichtleiste
- 19: Führungsschiene
- 20: Beschlagnut
- 21: Verschlussvorrichtung
- 22: Riegeleingriff
- 23: vertikaler Flügelholm
- 24: Führungsteil
- 25: Stulpprofil
- 26: Gehäuse
- 27: Mitnehmerführung
- 28: Drehpunkt
- 29: Schwenkriegel
- 30: freies Betätigungsfeld
- 31: Kulisse
- 32: Zapfen
- 33: Kulisse
- 34: Ende
- 35: Gehäuseschale
- 36: Gehäuseschale
- 37: Wand
- 38: Öffnung
- 39: Steg
- 40: Fläche
- 41: Abstand
- 42: Mitnehmer
- 43: Ausschnitt
- 44: Zapfen
- 45: Kopplungselement
- 46: Ende
- 47: Ende
- 48: Grundplatte
- 49: Platte
- 50: Platte
- 51: Rolle
- 52: Abstand
- 53: Zahnung
- 54: Zahnung
- 55: Befestigungsplatte
- 56: Befestigungsmittel
- 57: Außenkante
- 58: Nietzapfen
- 59: Durchgangsbohrung
- 60: Langloch
- 61: Pfeil

## Patentansprüche

1. Beschlag eines zumindest hebbaren, vorzugsweise aber auch zu einem festen Rahmen (1) eines Fensters oder einer Tür, verschiebbaren Flügels (2), mit einer Laufschiene (16),
wobei sich am vertikalen Flügelholm (23) innerhalb einer Beschlagnut (20) des Flügels (2) ein Betätigungsgestänge (7) befindet, welches eine Treibstange (8) aufweist, die zum Absenken des Flügels (2) mittels eines Betätigungsorgans (5) abwärts verschiebbar ist, und über eine Eckumlenkung (9) die Verschiebung auf mindestens einen gekuppelten Laufwagen (10) überträgt, wobei der Beschlag eine Verschlussvorrichtung (21) aufweist, welche mittels eines Gehäuses (26) an dem Betätigungsgestänge (7) innerhalb der Beschlagnut (20) befestigbar und über ein Führungsteil (24) kuppelbar mit dem Betätigungsgestänge (7) ist, wobei das Führungsteil (24) mit Betätigung der Treibstange (8) des Betätigungsgestänges (7) bewegbar ist und einen an dem Führungsteil (24) von einer Mitnehmerführung (27) gesteuerten und am Gehäuse (26) der Verschlussvorrichtung (21) über einen Drehpunkt (28) drehbar gelagerten Schwenkriegel (29) von einer verdeckt im Gehäuse (26) innerhalb des Betätigungsgestänges (7) befindlichen zum festen Rahmen (1) des Flügels (2) angehobenen und verschiebbaren Öffnungsposition mit Absenken des Flügels (2) zum Rahmen (1) in ein freies Betätigungsfeld (30) in eine vom Flügel (2) zum Rahmen (1) sicher gehaltene Verschlussposition oder Spaltöffnungsposition überführt, wobei der Schwenkriegel (29) eine erste Kulisse (31) aufweist, die beim Übergang in die Verschlussposition formschlüssig mit einem Zapfen (32) in Eingriff steht, der an einem an dem Blendrahmen (1) befestigbaren Riegeleingriff (22) des Beschlags angeordnet ist, **dadurch gekennzeichnet, dass** der Schwenkriegel (29) eine zweite Kulisse (33) aufweist, die nahezu parallel zur ersten Kulisse (31) verlaufend an dem von dem Drehpunkt (28) entfernteren Ende (34) angeordnet ist und in Eingriff mit dem Zapfen (32) die Spaltöffnungsposition bildet.

2. Beschlag nach Anspruch 1,
**dadurch gekennzeichnet,**
**dass** das Gehäuse (26) der Verschlussvorrichtung (21) aus zwei symmetrisch ausgestaltenden Gehäuseschalen (35, 36) gebildet ist, wobei die längsseitige Wand (37) der Gehäuseschalen (35, 36) mit einem zu einer längsseitigen Öffnung (38) der Gehäuseschalen (35, 36) parallel zur Wand (37) angeordneten Steg (39) zumindest auf einer Fläche (40) der Gehäuseschalen (35, 36) die Führung für das Führungsteil (24) bildet.

3. Beschlag nach Anspruch 2,
**dadurch gekennzeichnet,**
**dass** die Gehäuseschalen (35, 36) vorzugsweise kraftschlüssig über eine Nietverbindung als ein einteiliges Bauteil bildend verbunden sind und Befestigungsmittel (56) zur form- und/oder kraftschlüssigen Befestigung an dem Betätigungsgestänge (7) aufweist.

4. Beschlag nach Anspruch 2,
**dadurch gekennzeichnet,**
**dass** die Wand (37) den inneren Abstand (41) zwischen den Gehäuseschalen (35, 36) bildet, wobei sich der Abstand (41) an die jeweilige Materialdicke des Führungsteils (24) und des Schwenkriegels (29) bei nahezu spielfreiem bewegungsgekoppelten Einbauzustand richtet.

5. Beschlag nach Anspruch 2,
**dadurch gekennzeichnet,**
**dass** das Führungsteil (24) aus der Öffnung (38) des Gehäuses (26) in Richtung Betätigungsgestänge (7) ragend einen Mitnehmer (42) aufweist, der mit einem Ausschnitt (43) der Treibstange (8) des Betätigungsgestänges (7) formschlüssig kuppelbar ist.

6. Beschlag nach Anspruch 1,
**dadurch gekennzeichnet,**
**dass** der Schwenkriegel (29) am Drehpunkt (28) beidseitig vorspringende Zapfen (44) aufweist, die in einer Bohrung (45) der Gehäuseschalen (35, 36) drehbar gelagert sind.

7. Beschlag nach Anspruch 1,
**dadurch gekennzeichnet,**
**dass** der Schwenkriegel (29) auf der zum Führungsteil (24) gerichteten Seite ein L-förmiges Kopplungselement (45) aufweist, welches von der Mitnehmerführung (27) aufgenommen ist und in ausgefahrener Verschlussposition des Schwenkriegels (29) durch die L-förmige Form der Mitnehmerführung (27) in Formschluss mit dem L-förmigen Kopplungselement (45) ein manuelles Drehen verhindert.

8. Beschlag nach Anspruch 1,
**dadurch gekennzeichnet,**
**dass** die Kulisse (31, 33) des Schwenkriegels (29) um den Drehpunkt (28) in einem Radius verlaufen, welche den Flügel (2) beim Überführen in die Verschlussposition gegen den Rahmen (1) andrückt und festhält.

9. Beschlag nach Anspruch 1,
**dadurch gekennzeichnet,**
**dass** die freien Enden (46, 47) des Schwenkriegels (29) vorzugsweise um den Drehpunkt (28) kreisbogenförmig oder zumindest in einem Radius verlaufend ausgebildet sind.

10. Beschlag nach Anspruch 1,
**dadurch gekennzeichnet,**
**dass** der Riegeleingriff (22) aus einem abgewinkelten Bandmaterial gefertigt ist, wobei die im rechten Winkel zur Grundplatte (48) abgewinkelten, eine U-Form bildenden Platten (49, 50) die Aufnahme für den Zapfen (32) herstellen und über eine Nietverbindung den Zapfen (32) kraftschlüssig verbinden.

11. Beschlag nach Anspruch 1,
**dadurch gekennzeichnet,**
**dass** der Zapfen (32) eine Rolle (51) aufweist, die zwischen den Platten (49, 50) drehbar gelagert ist und der Abstand (52) zwischen den Platten (49, 50) der Materialstärke des Schwenkriegels (29) angepasst ist, wobei die Außenkanten (57) des Schwenkriegels (29) zumindest im Bereich des Riegeleingriffs (22) abgerundet sind.

12. Beschlag nach Anspruch 1,
**dadurch gekennzeichnet,**
**dass** der Riegeleingriff (22) auf der zum vertikalen Flügelholm (23) gerichteten Seite eine Zahnung (53) aufweist, die sich mit einer Zahnung (54) an einer Befestigungsplatte (55) bei Befestigung durch Befestigungselemente in Eingriff befindet und eine stufenweise Einstellbarkeit des Riegeleingriffs (22) ermöglicht.

## Claims

1. Fitting of a wing (2) that can at least be lifted or tilted, but preferably can be displaced in relation to a fixed frame (1) of a window or door, having a guide rail (16), wherein, on the vertical wing spar (23) inside a fitting groove (20) of the wing (2), an actuating rod assembly (7) is located, which has a drive rod (8), which by means of an actuation member (5) can be displaced upwardly for lowering the wing (2), and which by way of a corner deflection (9) transfers the displacement to at least one coupled slide mechanism (10),
wherein the fitting has a locking device (21), which by means of a housing (26) can be fastened to the actuating rod assembly (7) inside the fitting groove (20) and which can be coupled to the actuating rod assembly (7) by way of a guide part (24), wherein the guide part (24) can be moved by actuating the drive rod (8) of the actuating rod assembly (7) and transfers a pivot latch (29), which is controlled on the guide part (24) by means of an actuator guide (27) and which is rotatably mounted on the housing (26) of the locking device (21) via a pivot point (28), from an opening position located in a concealed manner in the housing (26) inside the actuating rod assembly (7), raised and displaced in relation to the fixed frame (1) of the wing (2) into a locked position or gap opening position, with the lowering of the wing (2) in relation to the frame (1) into a free operating field (30), held securely by the wing (2) in relation to the frame (1), wherein the pivot latch (29) has a first connecting link (31), which during the transition into the locked position is in form-fit engagement with a peg (32), which is arranged on the locking engagement (22) of the fitting which can be secured to the frame (1), **characterized in that** the pivot latch (29) has a second connecting link (33), which, extending nearly in parallel with the first connecting link (31), is arranged at the end (34) that is more distant from the point of rotation (28) and, in engagement with the peg (32), forms the gap opening position.

2. Fitting according to claim 1,
**characterized in that**
the housing (26) of the locking device (21) is formed from two symmetrically configured housing shells (35, 36), wherein the longitudinal side wall (37) of the housing shells (35, 36), with a web (39) arranged parallel to a longitudinal side opening (38) of the housing shells (35, 36) and parallel to the wall (37), forms, at least on one surface (40) of the housing shells (35, 36), the guide for the guide part (24).

3. Fitting according to claim 2,
**characterized in that**
the housing shells (35, 36) are preferably connected by non-positive fit, by means of a rivet connection, forming a single-piece component, and comprise securing means (56) for the positive and/or non-positive securing to the actuating rod assembly (7).

4. Fitting according to claim 2,
**characterized in that**
the wall (37) forms the interior spacing interval (41) between the housing shells (35, 36), wherein the spacing interval (41) is based on the respective material thickness of the guide part (24) and the pivot latch (29) with the almost play-free and movement-coupled installation state.

5. Fitting according to claim 2,
**characterized in that**
the guide part (24) comprises an actuator (42) projecting out of the opening (38) of the housing (26) in the direction of the actuating rod assembly (7), which can be coupled to a section (43) of the drive rod (8) of the actuating rod assembly (7) in positive fit.

6. Fitting according to claim 1,
**characterized in that**
the pivot latch (29) comprises at the pivot point (28), on both sides, projecting pegs (44), which are rotatably mounted in a borehole (45) of the housing shells (35, 36).

7. Fitting according to claim 1,
**characterized in that**
the pivot latch (29) has, on the side pointing towards the guide part (24), an L-shaped coupling element (45), which is taken up by the actuator guide (27), and, in the extended locked position of the pivot latch (29), due to the L-shaped configuration of the actuator guide (27) in positive fit connection with the L-shaped coupling element (45), prevents a manual rotation.

8. Fitting according to claim 1,
**characterized in that**
the connecting links (31, 33) of the pivot latch (29) run about the pivot point (28) at a radius which, at the transfer into the locked position, presses the wing (2) against the frame (1) and holds it securely.

9. Fitting according to claim 1,
**characterized in that**
the free ends (46, 47) of the pivot latch (29) are preferably configured such as to run about the pivot point (28) in an arc or at least in a radius.

10. Fitting according to claim 1,
**characterized in that**
the locking engagement (22) is made from an angled strip, wherein the plates (49, 50), angled at a right angle to the base plate (48) and forming a U-shape, provide the receiving mounting for the peg (32), and connect the peg (32) in non-positive fit by means of a rivet connection.

11. Fitting according to claim 1,
**characterized in that**
the peg (32) comprises a roll (51), which is rotatably mounted between the plates (49, 50), and the distance interval (52) between the plates (49, 50) is adjusted to the material thickness of the pivot latch (29), wherein the outer edges (57) of the pivot latch (29) are rounded at least in the area of the locking engagement (22).

12. Fitting according to claim 1,
**characterized in that**
the locking engagement (22) exhibits, on the side directed towards the vertical wing spar (23), a tooth arrangement (53), which engages with a tooth arrangement (54) on a securing plate (55) on securing by securing elements, and allows for stepped adjustability of the locking engagement (22).

## Revendications

1. Ferrure pour un battant (2) pouvant au moins être soulevé, mais pouvant de préférence être aussi déplacé par rapport à un cadre de dormant (1) d'une fenêtre ou d'une porte, avec un rail de roulement (16), sachant que, sur le montant vertical de battant (23), à l'intérieur d'une rainure de ferrure (20) du battant (2), est prévue une tringlerie d'actionnement (7), qui est dotée d'une tringle de manoeuvre (8), qui, pour abaisser le battant (2), peut être déplacée vers le bas au moyen d'un organe d'actionnement (5) et transmet, par l'intermédiaire d'un renvoi angulaire (9), le mouvement à au moins un chariot y couplé, sachant que la ferrure est dotée d'un dispositif de fermeture (21), qui peut être fixé à la tringlerie d'actionnement (7), à l'intérieur de la rainure de ferrure (20), au moyen d'un boîtier (26), et peut être couplé avec la tringlerie d'actionnement (7) par l'intermédiaire d'une pièce de guidage (24), sachant que la pièce de guidage (24) peut être mue par actionnement de la tringle de manoeuvre (8) de la tringlerie d'actionnement (7) et fait passer un pêne pivotant (29), commandé par un guidage d'entraîneur (27), qui équipe la pièce de guidage (24), et est monté à rotation autour d'un point de rotation (28) sur le boîtier (26) du dispositif de fermeture (21), d'une position d'ouverture, avec escamotage dans le boîtier (26), à l'intérieur de la tringlerie d'actionnement (7), soulèvement et déplacement du battant (2) par rapport au cadre (1), avec abaissement du battant (2) par rapport au cadre (1), dans un champ d'actionnement libre, à une position de fermeture ou une position d'ouverture ou d'entrebâillement, avec maintien sécurisé du battant (2) par rapport au cadre (1), sachant que le pêne pivotant (29) est doté d'une première coulisse (31), qui, lors du passage dans la position de fermeture est en prise par engrenage avec un tourillon (32), qui est agencé sur un engagement de pêne (22) de la ferrure pouvant être fixé sur le cadre de dormant (1),
**caractérisée en ce que** le pêne pivotant (29) est doté d'une deuxième coulisse (33), qui, s'étendant à peu près parallèlement à la première coulisse (31), est disposée à l'extrémité (34) la plus éloignée du point de rotation (28) et qui, en prise avec le tourillon (32), détermine la position d'entrebâillement.

2. Ferrure selon la revendication 1,
**caractérisée en ce que** le boîtier (26) du dispositif de fermeture (21) est formé par deux coquilles de boîtier (35, 36) de conception symétrique, sachant que la paroi (37) longitudinale des coquilles de boîtier (35, 36) forme le guidage de la pièce de guidage (24) tout au moins sur une surface (40) des coquilles de boîtier (35, 36) avec une patte (39), disposée parallèlement à la surface (40), par rapport à une ouverture (38) longitudinale des coquilles de boîtier (35, 36).

3. Ferrure selon la revendication 2
**caractérisée en ce que** les coquilles de boîtier (35, 36) sont reliées par adhérence en un composant monobloc au moyen d'un rivetage et sont dotées de moyens de fixation (56) pour la fixation par engagement positif et / ou par adhérence à la tringlerie d'actionnement (7).

4. Ferrure selon la revendication 2,
**caractérisée en ce que** la paroi (37) forme l'intervalle (41) intérieur entre les coquilles de boîtier (35, 36), sachant que l'intervalle (41) se conforme à l'épaisseur respective du matériau de la pièce de guidage (24) et du pêne pivotant (29), la position montée, couplée au mouvement étant presque sans jeu.

5. Ferrure selon la revendication 2,
**caractérisée en ce que** la pièce de guidage (24) est dotée d'un entraîneur (42), qui, faisant saillie hors de l'ouverture (38), en direction de la tringlerie d'actionnement (7), peut être couplé par engagement positif avec une découpe (43) de la tringle de manoeuvre (8) de la tringlerie d'actionnement (7).

6. Ferrure selon la revendication 1,
**caractérisée en ce que** le pêne pivotant (29) est doté, au point de rotation (28), de tourillons (44), qui, en saillie des deux côtés, sont montés en rotation dans un trou (45) des coquilles de boîtier (35, 36).

7. Ferrure selon la revendication 1,
**caractérisée en ce que** le pêne pivotant (29) est doté, sur le côté orienté vers la pièce de guidage (24), d'un élément de couplage (45) en forme de L, qui est reçu par le guidage d'entraîneur (27) et qui, extrait en position de fermeture du pêne pivotant (29), empêche un pivotement manuel en raison de la forme en L du guidage d'entraîneur (27) en engagement positif avec l'élément de couplage en forme de L (45).

8. Ferrure selon la revendication 1,
**caractérisée en ce que** la coulisse (31, 33) du pêne pivotant (29) s'étend autour du point de rotation (28) sur un rayon qui presse le battant (2) contre le cadre (1) et l'y maintient pendant le passage dans la position de fermeture.

9. Ferrure selon la revendication 1,
**caractérisée en ce que** les extrémités libres (46, 47) du pêne pivotant (29) s'étendent de préférence en forme de cercle autour du point de rotation (28) ou tout au moins sur un rayon.

10. Ferrure selon la revendication 1,
**caractérisée en ce que** l'organe d'engagement du pêne (22) est fabriqué à partir d'un matériau en forme de bande, sachant que les plaques (49, 50) en forme de U, coudées à angle droit par rapport à la plaque de base (48), forment le réceptacle recevant le tourillon (32) et relient par adhérence le tourillon (32) au moyen d'un rivetage.

11. Ferrure selon la revendication 1,
**caractérisée en ce que** le tourillon (32) est doté d'un rouleau (51), qui est monté à rotation entre les plaques (49, 50), et que l'intervalle (52) entre les plaques (49, 50) est adapté à l'épaisseur du matériau du pêne pivotant (29), sachant que les bords extérieurs (57) du pêne pivotant (29) sont arrondis au moins dans la région de l'organe d'engagement du pêne (22).

12. Ferrure selon la revendication 1,
**caractérisée en ce que** l'organe d'engagement du pêne (22) est doté, sur le côté orienté vers le montant vertical de battant (23), d'une denture (53) qui est en prise avec une denture (54) prévue sur une plaque de fixation (55) lors de la fixation au moyen d'éléments de fixation, et permet un réglage graduel de l'organe d'engagement du pêne (22).
